# EUROPÄISCHE PATENTANMELDUNG

(11) **EP 0 839 474 A2**
(43) Veröffentlichungstag der Anmeldung: **06.05.1998**
(21) Anmeldenummer: 97117581.5
(22) Anmeldetag: 10.10.1997
(51) Int. Cl.: A47B 13/02

(54) **Tischfussgestell**

(30) Priorität: 14.10.1996 DE 19642387
(71) Anmelder: Veyhl GmbH, 75389 Neuweiler (DE)
(72) Erfinder: Veyhl, Wolf, 75389 Neuweiler (DE)
(74) Vertreter: KOHLER SCHMID + PARTNER

(57) **Zusammenfassung**

Ein Tischfußgestell 10 setzt sich aus einer Säule 11 und aus einem Fußausleger 12 zusammen. In die Säule 11 ist ein Stab 13 eingeführt, der sich in der Säule 11 in Pfeilrichtungen 14 verdrehen läßt und in Pfeilrichtungen 15 höhenverstellbar ist. Die Säule 11 ist aus Platten 19, 20, 21, 22 gebildet, die über Haltestangen 24 zusammengehalten werden. In die Säule 11 lassen sich gleichzeitig mehrere Stäbe 13 einführen, die über einen Adapter 16 einen Träger 18 halten, an dem beliebige Gegenstände, wie weitere Träger, Platten, Auslegerarme, usw. befestigt werden können.

## Beschreibung

Die Erfindung geht aus von einem Tischfußgestell, bestehend aus einer Säule, einem Fußausleger, der mit der Säule fest verbindbar ist und einem in der Säule vertikal ausgerichteten Stab, der um eine vertikal ausgerichtete Achse drehbar und längs der Achse verschiebbar ist, wobei am freien Ende des Stabes, das die Säule überragt, ein Adapter angeordnet ist, der einerseits mit dem Stab drehfest verbindbar ist und andererseits eine Aufnahmeöffnung für ein erstes freies Ende eines Trägers aufweist, der am Adapter befestigbar ist.

Ein derartiges Tischfußgestell ist beispielsweise durch die EP 05 00 187 A1 bekannt geworden.

Der bekannte Tischfuß umfaßt zwei Tischfußelemente, die relativ zueinander verschiebbar sind. Eines der beiden Tischfußelemente ist mit einem Träger für die Tischplatte verbunden. Ein anderes der beiden Tischfußelemente ist an einem Tischfußausleger befestigt, über den das bekannte Tischfußgestell auf einer Aufstellfläche angeordnet werden kann. Durch die Verschiebbarkeit der beiden Tischfußelemente mit Hilfe eines elektrischen Antriebs läßt sich die Arbeitsplatte in der Höhe verstellen. Die Anbringung und Höhenverstellbarkeit zusätzlicher Arbeitsplatten oder Ablageflächen ist bei dem bekannten Tischfußgestell nicht vorgesehen. Die Tischfußelemente sind entsprechend verstärkt ausgebildet, um die Stabilität des Tischfußgestells zu erhöhen, damit die Arbeitsplatte auch große Lasten tragen kann. Aus diesem Grund ist das Tischfußgestell aufwendig und kompliziert aufgebaut.

Der Erfindung liegt die Aufgabe zugrunde, einen Tischfuß der eingangs genannten Art derart weiterzubilden, daß der Tischfuß weitere Funktionen, z.B. mehrere Tischplatten in verschiedenen Ebenen aufnehmen kann und dennoch einfachst und im Gewicht leicht aufgebaut ist.

Diese Aufgabe wird erfindungsgemäß dadurch gelöst, daß die Säule aus voneinander beabstandeten und übereinander angeordneten Platten aufgebaut ist, die jeweils mehrere, mindestens zwei, zueinander fluchtende Durchbruchsbohrungen zur Aufnahme des Stabes aufweisen, und daß die Platten in vertikaler Richtung über Haltestangen zusammengehalten sind.

Das erfindungsgemäße Tischfußgestell hat damit den wesentlichen Vorteil, daß mindestens zwei Stäbe gleichzeitig in eine Säule eingesteckt werden können, die mit unterschiedlichen Trägern verbindbar sind, die verschiedene Tischplatten in Größe und Ausgestaltung und in verschiedenen Ebenen tragen können. Über die Träger können mindestens zwei weitere Tischfußgestelle mit dem ersten Tischfußgestell verbunden werden, und an das zweite und dritte Tischfußgestell lassen sich jeweils zwei weitere Tischfußgestelle über Träger anbinden.

Werden wie in einer bevorzugten Ausführungsform vier Durchbruchsbohrungen je Platte vorgesehen, so können in jede mit derartigen Platten bestückten Säulen vier Stäbe eingesetzt werden, die jeweils über Träger mit weiteren Tischfußgestellen verbindbar sind.

Die Säule ist beim erfindungsgemäßen Gegenstand aus voneinander beabstandeten Platten gebildet, die über mehrere Haltestangen, bevorzugt vier Haltestangen, miteinander fest verbunden sind. Die Durchbruchsbohrungen der einzelnen Platten fluchten miteinander, so daß Stäbe über die gesamte Höhe der Säule in die Säule eingesteckt werden können. Dies hat den Vorteil, daß bei einem Angriff von Momenten am Stab, sich der Stab an den Platten abstützen kann.

Jeder Stab endet in einem Adapter, der das Anschlußstück zu einem Träger oder direkt zur Tischplatte bildet. In jede Platte der Säule kann ein Stab zur Anbindung an einen Träger eingeführt werden. Der einzelne Stab ist in der Säule dreh- und höhenverstellbar, so daß mit mehreren Tischfußgestellen eine Tischplattenlandschaft unterschiedlichster Kontur erstellt werden kann. Das erfindungsgemäße Tischfußgestell eignet sich bevorzugt zur Verbindung mit Freiformplatten, und Tischplatten in unterschiedlichsten Höhen vom Fußboden aus gesehen lassen sich dauerhaft und sicher befestigen. Drucker, Bildschirme, Schreibmaschinen, die oftmals in unterschiedlichsten Höhen anzuordnen sind, können mit dem erfindungsgemäßen Tischfußgestell in Verbindung mit am Tischfußgestell angebrachten Aufnahmeflächen platzgerecht aufgestellt werden. Ebenfalls lassen sich Stehpultbereiche einrichten, ohne daß dazu Sonderkonstruktionen notwendig wären.

Über die Platten-Haltestangenkonstruktion ist das erfindungsgemäße Tischfußgestell nicht nur sehr leicht, sondern auch sehr torsionssteif und stark belastbar. Auf engstem Raum lassen sich in einer bevorzugten Ausführungsform vier verschiedene Anwendungen in einer Säule unterbringen, die über die in die Säule eingesteckten Stäbe ermöglicht werden.

In einer bevorzugten Ausführungsform der Erfindung weisen die Durchbruchsbohrungen von den Haltestangen bzw. von der Haltestangenbefestigung an der Platte eine Beabstandung auf, die größer ist als die größte Außenabmessung des Adapters. Dies hat den Vorteil, daß sich mehrere Stäbe in einer Säule jeweils um große Winkel in der Säule verschwenken lassen, ohne daß sie mit angrenzenden Halteeinrichtungen kollidieren. Die Einsatzvielfalt des erfindungsgemäßen Tischfußgestells wird dadurch entscheidend verbessert.

In einer weiteren Ausgestaltung der Erfindung weisen die Platten in vertikaler Richtung mindestens eine Beabstandung voneinander auf, die größer ist als die maximale Höhe des Adapters.

Dies hat den Vorteil, daß nicht nur ein Stab problemfrei zwischen zwei Platten verschwenkt werden kann, sondern die Stäbe können auch in der Säule höhenverstellt werden, obwohl die angrenzende Platte einen Anschlag für den am Stab vorgesehenen Adapter bildet. Diese Ausgestaltung ermöglicht weitere Einsatzmöglichkeiten.

In einer weiteren Ausgestaltung der Erfindung sind die Platten am Außenumfang mit Nuten versehen.

Dies hat den Vorteil, daß zusätzliche Verblendungen einfachst an die Säule angeklippst werden können. Technische Funktionen der Säule können mit ästhetisch geformten Verblendungen verdeckt werden, und es lassen sich mit einfachsten Möglichkeiten unterschiedlichste Säulenformen schaffen, die alle über dieselben technischen Funktionen verfügen.

In bevorzugter Ausgestaltung der Erfindung weist der Adapter in der Aufnahmeöffnung einen drehbaren Bolzen auf, der die Funktion eines Exzenters übernimmt. Dies hat den Vorteil, daß in den Adapter eingeschobene Träger sich stufenlos verschiebbar mit dem Stab verbinden lassen, an dem der Adapter ebenfalls befestigt ist. Die Verstellung eines Trägers ist einfach und mehrere Tischfußgestelle, die jeweils ebenfalls über einen Adapter mit dem anderen zweiten freien Ende eines Trägers verbunden sind, können in unterschiedlichsten Beabstandungen voneinander sicher aufgestellt werden.

Der Träger weist in einer besonderen Ausgestaltung über den Außenumfang verteilt mehrere schwalbenschwanzartige Vorsprünge auf. Dies hat den Vorteil, daß zusätzlich auf den Träger noch Auslegerarme aufgeschoben werden können, die dort sicher gehalten sind und auch am Träger noch zusätzlich lagefixiert werden können. An den Auslegerarmen werden die Tischplatten befestigt. Die schwalbenschwanzartigen Vorsprünge wirken zusätzlich als Versteifungen, so daß derartige Träger große Gewichte dauerhaft tragen können.

In weiterer Ausbildung der Erfindung sind am Außenumfang des Stabes Ringnuten vorgesehen, die in axialer Richtung voneinander beabstandet sind. Dies hat den Vorteil, daß sich über diese Ringnuten die Höhenlage eines Stabes einfachst fixieren läßt. Dazu werden in einer Weiterbildung der Erfindung auf der Außenoberfläche der Platte eine oder mehrere verschwenkbare Klinken angeordnet, die in einer Schwenkstellung in die Durchbruchsbohrungen zumindest geringfügig radial gerichtet hineinragen. Wird eine Klinke in den Durchbruchsbohrungsbereich eingeschwenkt, so kann sie bei eingeschobenem Stab nur dann in die Durchbruchsbohrung eingreifen, wenn sie auf eine Ringnut trifft, die ein Verschwenken in die Durchbruchsbohrung zuläßt. Greift die Klinke in die Ringnut ein, so ist der Stab bezüglich seiner Höhenlage verriegelt. Soll die Höhenlage eines Stabes bzw. einer daran befestigten Tischplatte verstellt werden, so wird die Klinke aus dem Eingriffsbereich der Durchbruchsbohrung herausgeschwenkt und der Stab läßt sich axial verschieben. Je näher die Ringnuten aneinandergerückt sind, desto feiner ist die Höhenlagenverstellung eines Stabes.

Verschiedenste Tischplatten lassen sich entweder an Auslegerarmen befestigen, die am Träger gehalten werden, oder Tischplattensysteme werden unmittelbar am Träger, der zwischen zwei Tischfußgestellen aufgespannt ist, befestigt.

Das erfindungsgemäße Tischfußgestell entspricht damit allen erweiterten Anforderungen, die für den Aufbau unterschiedlichster Bürolandschaften notwendig sind. Mit mehreren immer gleich ausgestalteten Tischfußgestellen lassen sich große Besprechungstische unterschiedlichster Form aufbauen. Unterschiedlichste Formen bei den Fußauslegern beeinflussen die Funktion des erfindungsgemäßen Tischfußgestelles nicht.

Weitere Vorteile ergeben sich aus der Beschreibung und der beigefügten Zeichnung. Ebenso können die vorstehend genannten und die noch weiter aufgeführten Merkmale erfindungsgemäß jeweils einzeln oder in beliebigen Kombinationen miteinander verwendet werden. Die erwähnten Ausführungsformen sind nicht als abschließende Aufzählung zu verstehen, sondern haben vielmehr beispielhaften Charakter.

Die Erfindung ist in der Zeichnung dargestellt. Es zeigt:
- Fig. 1: ein erfindungsgemäßes Tischfußgestell mit einem teilweise gezeigten Träger, der in einen Adapter eingreift;
- Fig. 2a: eine Einzelteildarstellung von IIa der Fig. 1;
- Fig. 2b: eine Einzelteildarstellung einer Platte gemäß IIb von Fig. 1;
- Fig. 2c: eine vergrößerte Darstellung eines Trägerabschnitts gemäß IIc von Fig. 1;
- Fig. 3: ein erfindungsgemäßes Tischfußgestell mit einer beispielhaft gezeigten Verblendungsmöglichkeit und zwei verschiedenen Fußauslegerformen;
- Fig. 4: eine beispielhafte Anwendung von zwei erfindungsgemäßen Tischfußgestellen, die über einen Träger miteinander verbunden sind.

Die einzelnen Figuren der Zeichnung zeigen das Tischfußgestell teilweise stark schematisiert und sind nicht maßstäblich zu verstehen. In den einzelnen Figuren werden für dieselben Gegenstände jeweils dieselben Bezugszeichen gewählt.

Fig. 1 zeigt mit 10 ein Tischfußgestell, das sich aus einer Säule 11 und einem Fußausleger 12 zusammensetzt. In die Säule 11 ist ein Stab 13 eingesetzt, der sich in Pfeilrichtungen 14 drehen läßt und der in Pfeilrichtungen 15 verschiebbar in der Säule 11 angeordnet ist. Am Ende des Stabes 13 über der Säule 11 ist am Stab 13 ein Adapter 16 befestigt, der eine Aufnahmeöffnung 17 für einen Träger 18 aufweist. Von dem Träger 18 ist nur ein kleiner Teilbereich gezeigt.

Die Säule 11 ist aus Platten 19, 20, 21, 22 hergestellt, wobei die Platten 19, 20, 21, 22 Durchbruchsbohrungen 23 aufweisen. In der Fig. 1 weist jede Platte 19, 20, 21, 22 vier Durchbruchsbohrungen 23 auf. Die Platten 19, 20, 21, 22 sind über Haltestangen 24 miteinander fest verbunden. Die Haltestangen 24 durchgreifen entweder die einzelnen Platten 19, 20, 21, 22 oder sie sind jeweils mit den Platten verschweißt bzw. verschraubt. Die Verschweißungen bzw. Verschraubungen bilden Haltestangenbefestigungen 25.

An den Platten 19, 20, 21, 22 sind am Außenumfang Nuten 26 vorgesehen, die Haltepunkte für Verblendungen bilden, damit die technische Funktion der Säule 11 verdeckt ist.

In dem Adapter 16 ist ein Bolzen 27 vorgesehen, der im Adapter exzentrisch drehbar gelagert ist. Der Bolzen 27 ragt in einer Drehstellung in die Aufnahmeöffnung 17 des Adapters 16. Wird der Bolzen 27 entsprechend verdreht, so kann er in der Aufnahmeöffnung 17 einen darin eingeführten Träger 18 verklemmen und damit lagefixieren. In einer weiteren Drehstellung des Bolzens 27 kommt dieser außer Eingriff zum Träger 18.

Der Träger 18 weist schwalbenschwanzartige Vorsprünge 28 auf, damit auf die Vorsprünge 28 weitere Elemente geschoben und am Träger 18 sicher fixiert werden können.

Der Stab 13 ist über seine Länge gesehen mit Ringnuten 29 versehen. In diese Ringnuten 29 greift eine Klinke 30 ein, die an der Oberfläche der Platte 19 schwenkbar befestigt ist. Jeder Durchgangsbohrung 23 kann eine Klinke 30 zugeordnet sein. Die Klinke 30 greift in einer Verschwenkstellung in die Ringnut 29 des Stabes 13 ein und hält somit den Stab 13 in einer bestimmten Lage.

Fig. 2a zeigt eine vergrößerte Darstellung von IIa der Fig. 1. Der Stab 13 ist nur ansatzweise gezeigt und die Ringnuten 29, die in die Außenoberfläche des Stabes 13 eingearbeitet, beziehungsweise eingeprägt sind, sind gut zu erkennen. Der Adapter 16 ist am Stab 13 drehfest befestigt, und in die Ausnahmeöffnung 17 ist teilweise der Träger 18 eingeschoben. Das freie Ende des Trägers 18 ist zumindest soweit in die Aufnahmeöffnung 17 eingeschoben, daß der Bolzen 27 bei entsprechender Verdrehung das freie Ende des Trägers 18 in der Aufnahmeöffnung 17 lagefixiert einklemmen kann. Am Träger 18 sind die schwalbenschwanzartigen Vorsprünge 28 gezeigt, auf die entsprechend geformte Auslegerarme bzw. andere Elemente geschoben werden können. Über diese schwalbenschwanzartigen Vorsprünge 28 lassen sich Elemente sicher und geführt halten, an denen weitere Lasten wie beispielsweise Tischplatten usw. befestigt werden.

Fig. 2b zeigt in vergrößerter Darstellung die Platte 21 gemäß IIb der Fig. 1. Die Platte 21 weist vier Durchbruchsbohrungen 23 auf, und die Haltestangenbefestigungen 25 sind mit Kreisen angedeutet. Am Außenumfang der Platte 21 sind Rechtecknuten 26 ausgebildet, die Aufnahmenuten für Verblendungen bilden, die an der Säule 11 gehalten werden.

Fig. 2c zeigt in vergrößerter Darstellung einen Abschnitt des Trägers 18, wie er beispielsweise in Fig. 1 in den Adapter 16 eingeführt ist. Die schwalbenschwanzartigen Vorsprünge 28 sind deutlich an einem als Hohlprofil ausgebildeten Träger 18 ausgeprägt.

Fig. 3 zeigt die Säule 11 mit Platten 19, 20, 21, 22 die einen Stab 13 ohne Adapter aufnehmen. An der Außenkontur der Platten 19, 20, 21, 22 sind die Nuten 26 angedeutet, in die Verblendungskörper 31, 32 eingeklippst werden können. Neben einem stabförmigen Fußausleger 12 ist noch eine Platte 33 gezeigt, die den Fußausleger 12 ersetzen kann. Der Fußausleger 12 wie auch alternativ die Platte 33 werden fest mit einem Ende der Säule 11 verbunden.

Fig. 4 zeigt ein Tischfußgestell 10, das über einen Träger 18 mit einem weiteren Tischfußgestell 10' verbunden ist. Der Träger 18 ist in den Adaptern 16 der Tischfußgestelle 10, 10' verschiebefest gehalten. Auf dem Träger 18 sind Auslegerarme 34, 35 angeordnet, auf denen beispielsweise eine Tischplatte befestigt werden kann. Das Tischfußgestell 10' läßt sich um das Tischfußgestell 10 in Pfeilrichtungen 36 drehen. Das Tischfußgestell 10 läßt sich bei ortsfestem Tischfußgestell 10' in Pfeilrichtungen 37 um das Tischfußgestell 10' drehen.

Es versteht sich, daß die Platten der Säule in unterschiedlichen Beabstandungen voneinander angeordnet werden können. Weiterhin ist es selbstverständlich, daß die Platten der Säule mit einer unterschiedlichen Anzahl von Durchbruchsbohrungen ausgebildet sein können. Stäbe mit daran angebrachten Adaptern können gleichzeitig in Platten unterschiedlicher Höhe eingesetzt sein.

Ein Tischfußgestell 10 setzt sich aus einer Säule 11 und aus einem Fußausleger 12 zusammen. In die Säule 11 ist ein Stab 13 eingeführt, der sich in der Säule 11 in Pfeilrichtungen 14 verdrehen läßt und in Pfeilrichtungen 15 höhenverstellbar ist. Die Säule 11 ist aus Platten 19, 20, 21, 22 gebildet, die über Haltestangen 24 zusammengehalten werden. In die Säule 11 lassen sich gleichzeitig mehrere Stäbe 13, bevorzugt vier, einführen, die über einen Adapter 16 einen Träger 18 halten, an dem beliebige Gegenstände, wie weitere Träger, Platten, Auslegerarme, usw., befestigt werden können.

## Patentansprüche

1. Tischfußgestell, bestehend aus einer Säule (11), einem Fußausleger (12; 33), der mit der Säule (11) fest verbindbar ist und einem in der Säule (11) vertikal ausgerichteten Stab (13), der um eine vertikal ausgerichtete Achse drehbar und längs der Achse verschiebbar ist, wobei am freien Ende des Stabes (13), das die Säule (11) überragt, ein Adapter (16) angeordnet ist, der einerseits mit dem Stab (13) drehfest verbindbar ist und andererseits eine Aufnahmeöffnung (17) für ein erstes freies Ende eines Trägers (18) aufweist, der am Adapter (16) befestigbar ist,
dadurch gekennzeichnet,
daß die Säule (11) aus voneinander beabstandeten und übereinander angeordneten Platten (19, 20, 21, 22) aufgebaut ist, die jeweils mehrere, mindestens zwei, zueinander fluchtende Durchbruchsbohrungen (23) zur Aufnahme des Stabes (13) aufweisen, und daß die Platten (19, 20, 21, 22) in vertikaler Richtung über Haltestangen (24) zusammengehalten sind.

2. Tischfußgestell nach Anspruch 1, dadurch gekennzeichnet, daß jede Platte (19, 20, 21, 22) vier Durchbruchsbohrungen (23) aufweist.

3. Tischfußgestell nach Anspruch 1 oder 2, dadurch gekennzeichnet, daß die Durchbruchsbohrungen (23) von den Haltestangen (24) bzw. von Haltestangenbefestigungen (25) an der Platte (19, 20, 21, 22) eine Beabstandung aufweisen, die größer ist als die größte Außenabmessung des Adapters (16).

4. Tischfußgestell nach einem der Ansprüche 1 bis 3, dadurch gekennzeichnet, daß die Platten (19, 20, 21, 22) in vertikaler Richtung mindestens eine Beabstandung voneinander aufweisen, die größer ist als die maximale Höhe des Adapters (16).

5. Tischfußgestell nach einem der Ansprüche 1 bis 4, dadurch gekennzeichnet, daß die Platten (19, 20, 21, 22) am Außenumfang Nuten (26) aufweisen.

6. Tischfußgestell nach einem der Ansprüche 1 bis 4, dadurch gekennzeichnet, daß der Adapter (16) in der Aufnahmeöffnung (17) einen exzentrisch drehbar geführten Bolzen (27) aufweist.

7. Tischfußgestell nach Anspruch 1, dadurch gekennzeichnet, daß der Träger (18) über den Außenumfang verteilt mehrere schwalbenschwanzartige Vorsprünge (29) aufweist.

8. Tischfußgestell nach Anspruch 1, dadurch gekennzeichnet, daß am Außenumfang des Stabes (13) Ringnuten (29) vorgesehen sind, die in axialer Richtung voneinander beabstandet sind.

9. Tischfußgestell nach einem der Ansprüche 1 bis 5, dadurch gekennzeichnet, daß auf der Außenoberfläche der Platte (19, 20, 21, 22) eine oder mehrere verschwenkbare Klinken (30) vorgesehen sind, die in einer Schwenkstellung in die Durchbruchsbohrungen (23) zumindest geringfügig radial gerichtet hineinragen.

10. Tischfußgestell nach Anspruch 7, dadurch gekennzeichnet, daß am Träger (18), quer zu dessen Erstreckung, Auslegerarme (34, 35) angeordnet sind.
